# EUROPÄISCHE PATENTSCHRIFT

(11) **EP 1 197 622 B1**
(45) Veröffentlichungstag und Bekanntmachung des Hinweises auf die Patenterteilung: **09.02.2005**
(21) Anmeldenummer: 01121900.3
(22) Anmeldetag: 12.09.2001
(51) Int. Cl.: E05C 9/00, E05B 59/00, E05C 9/02

(54) **Treibstangenverschluss**
Espagnolette
Crémone

(30) Priorität: 12.10.2000 DE 10050399
(43) Veröffentlichungstag der Anmeldung: 17.04.2002
(73) Patentinhaber: Carl Fuhr GmbH & Co. KG, 42579 Heiligenhaus (DE)
(72) Erfinder: Tönges, Reiner, 42579 Heiligenhaus (DE)
(74) Vertreter: Grundmann, Dirk, Dr.

(56) Entgegenhaltungen:
- EP-A- 0 545 899
- EP-A- 0 575 701
- EP-A- 0 974 721
- EP-A- 0 974 722

## Beschreibung

Die Erfindung betrifft einen Treibstangenverschluss gemäß Gattungsbegriff des Anspruchs 1.

Ein derartiger Verschluss ist aus der EP 0 974 722 A1 vorbekannt. Diese Schrift offenbart ein Schloss, bei dem ein Schließzylinder ein Untersetzungsgetriebe antreibt. Ein Letztrad des Untersetzungsgetriebes greift in eine Verzahnung einer Treibstange ein, um diese rückwärtig eines Stulps linear zu verlagern. Das Letztrad trägt einen Ring, der einen Spalt aufweist, wobei die Spaltwände aufeinander zuweisende Anschläge aufweisen. Der Ring besitzt einen Bogenschlitz, in welchem mit Bewegungsspiel ein Nocken des Letztrades eingreift, um den Ring jeweils nach Durchlaufen eines Freiganges drehmitzuschleppen. Wird der Ring im Uhrzeigersinn mitgeschleppt, so beaufschlagt einer der beiden Anschläge den Wechselhebel zur Erfüllung der Wechselfunktion. Wird der Ring in Gegenuhrzeigersinn mitgeschleppt, so bewirkt der andere Anschlag eine Verlagerung des Wechselhebels.

Aus der EP 0 575 701 B1 ist ein Treibstangenverschluss bekannt, bei welchem der Wechselhebel mit einem Zapfen in einen Kurvenschlitz eines Treibstangen-Anschlussschiebers eintaucht. Bei Riegelvorschlussbetätigung des Treibstangenverschlusses verlagert sich einhergehend der Treibstangen-Anschlussschieber, welcher über den Kurvenschlitz eine Verschwenkung des Wechselhebels bewirkt, wobei die Schulter des Wechselhebels aus dem Wirkungsbereich des Steuernockens des Steuerrades gelangt. In der Rückschlussstellung des Riegels liegt die Schulter des Wechselhebels jedoch im Drehkreis des Steuernockens, so dass bei einer Rückschließbetätigung eine Beaufschlagung der Schulter durch den Steuernocken erfolgt, verbunden mit einem Zurückziehen der Falle.

Dem Gegenstand der Erfindung liegt die Aufgabe zugrunde, einen Treibstangenverschluss der in Rede stehenden Art bei einfachem Aufbau schließtechnisch weiterzubilden.

Gelöst wird die Aufgabe zunächst durch die im Anspruch 1 angegebene Erfindung. Die Unteransprüche stellen bevorzugte Weiterbildung der Erfindung dar.

Zufolge derartiger Ausgestaltung ist ein Treibstangenverschluss angegeben, welcher sich im Wesentlichen durch eine Weiterbildung in der Wechselsteuerung auszeichnet. Der Steuernocken des Steuerrades, welcher die Schulter des Wechselhebels bei der Wechselbetätigung beaufschlagt, ist nun auch das Steuerelement für die Wegsteuerung des Wechselhebels beim Riegelvorschluss. Es muss also nicht eine Zapfen/Schlitzsteuerung vorgesehen werden, um den Wechselhebel bei der Vorschließbetätigung mit der Schulter aus dem Wirkungsbereich des Steuernockens zu verlagern. Der Aufbau des Treibstangenverschlusses wird daher einfacher verbunden mit einhergehenden Kosteneinsparungen hinsichtlich der Fertigung. Auch wird die Betriebsweise störungsanfälliger, und zwar aufgrund des unmittelbaren Zusammenwirkens des Steuernockens mit dem Wechselhebel. In vorteilhafter Weise ist dabei so vorgegangen, dass die Schulter von einer Flanke eines in die Bewegungsbahn des Steuernockens ragenden Vorsprunges gebildet ist, dessen dazu rückwärts liegende andere Flanke vom Steuernocken bei der Wegsteuerung beaufschlagt wird. Die vorgenannten Vorteile hinsichtlich der Wegsteuerung des Wechselhebels resultieren also ausschließlich aus der Formgebung des Wechselhebels. Letzterer formt mit dem in die Bewegungsbahn des Steuernockens ragenden Vorsprung zwei Flanken. Die eine die Schulter bildende Flanke tritt in Wirkung bei der Wechselbetätigung, also Zurückziehen der Falle durch Schließbetätigung, während die andere Flanke bei entgegengesetzt gerichteter Schließbetätigung bei der Wegsteuerung eine Beaufschlagung durch den Steuernocken erhält. Weiterhin ist erfindungsgemäß eine nischenartig gestaltete, der Wegsteuer-Flanke vorgelagerte Steuerkurve vorgesehen, welche vom Steuernocken zum Verschwenken des Wechselhebels in seine Wechselfunktions-Bereitschaftsstellung durchlaufen wird. Die entsprechende Steuerung des Wechselhebels zum Wegsteuern resultiert dabei aus dem Verlauf der der Wegsteuer-Flanke vorgelagerten Steuerkurve. Diese ist so beschaffen, dass die Vorschließbetätigung nicht beeinträchtigt wird und daher störungsfrei vorgenommen werden kann. Weiterhin besteht ein vorteilhaftes Merkmal der Erfindung darin, dass die Steuerkurve bei weggesteuerter Schulter eine an der Lagerachse des Steuerrades benachbarte Annäherungsstellung einnimmt. Neben einem gedrängten Aufbau im Bereich des Wechselhebels kann die Lagerachse dazu herangezogen sein, das Verschwenken des Wechselhebels in der einen Richtung zu begrenzen und zwar die Verschwenkung in Richtung des Riegels, also abwärts gerichtet.

Weiterhin ist erfindungsgemäß vorgesehen, dass der Wechselhebel benachbart der rückwärtigen Schlossgehäusewand gelagert ist und mit seinem freien Ende eine entlang des Stulps verlagerbare Treibstange antreibt, welche ein Zusatzschloss betätigt. So ist es bei Wechselhebelbetätigung möglich, mittels ein und desselben Wechselhebels sowohl die Falle zurückzuziehen als auch beim Zusatzschloss eine entsprechende Wirkung zu erzeugen, um beispielsweise ein dort vorgesehenes Schließglied synchron zur Fallenrückzugsverlagerung außer Wirkung zu bringen. Die Rückzugsverlagerung der Falle geschieht in vorteilhafter Weise dadurch, dass ein zweiter, freier Arm des Wechselhebels einen Fallenrückzugs-Übertragungshebel beaufschlagt. Dieser kann in bekannter Weise auf der Drückernuss selbst gelagert sein, so dass auch eine zusätzliche Lagerstelle für den Fallenrückzugs-Übertragungshebel entfällt. Eine optimale Führung erhält der Wechselhebel durch eine Bogenschlitzführung, wobei dieser von der Achse eines Untersetzungsrades durchgriffen ist. Hervorzuheben ist ferner der Sachverhalt, dass der Steuernocken sich unmittelbar angrenzend an die Lagerachse des Steuerrades erstreckt. Schließlich besteht ein vorteilhaftes Merkmal noch darin, dass sich die beiden Flanken des Vorsprunges in einem Scheitel treffen. Die Flanken sowie der Scheitel bilden dabei eine V-Form.

Nachstehend wird ein Ausführungsbeispiel der Erfindung anhand der Zeichnungen erläutert. Es zeigt:
- Fig. 1: eine Ansicht des Treibstangenverschlusses bei zurückgeschlossenem Riegel,
- Fig. 2: die klappfigürliche Darstellung der Fig. 1,
- Fig. 3: eine Darstellung wie Fig. 1, jedoch bei fortgelassener Schlossdecke,
- Fig. 4: einen Ausschnitt des Schlosses im Bereich des Wechselhebels in vergrößerter Darstellung, und zwar bei Wechselbetätigung unter Zurückziehen der Falle,
- Fig. 5: eine Darstellung wie Fig. 4, jedoch während einer ersten Vorschließbetätigung des Riegels,
- Fig. 6: die Folgedarstellung der Fig. 5, wobei sich der Steuernocken weiter in die die Steuerkurve ausbildende Nische eingefahren ist,
- Fig. 7: die Folgedarstellung der Fig. 6, wobei abweichend der Steuernocken die Wegsteuer-Flanke des Vorsprunges beaufschlagt und
- Fig. 8: den Ausschnitt des Treibstangenverschlusses bei vollständig vorgeschlossenem Riegel.

Der als Ganzes mit der Ziffer 1 bezeichnete Treibstangenverschluss besitzt ein mittleres Hauptschloss 2, welches an einem längs-verlaufenden Stulp 3 angesetzt ist. Beiderseits des Hauptschlosses 2 kann der Stulp 3 an sich bekannte, nicht veranschaulichte Zusatzschlösser tragen, die ihrerseits durch Schließbetätigung vom Hauptschloss 2 gesteuert werden.

Im Einzelnen besitzt das Hauptschloss 2 einen Schlossboden 4 sowie eine parallel dazu festgelegte Schlossdecke 5. Zwischen Schlossboden 4 und Schlossdecke 5 erstreckt sich das Schlosseingerichte. Im Einzelnen ist dies eine im oberen Bereich des Hauptschlosses 2 geführte Falle 6, deren Fallenkopf 6' den Stulp 3 durchgreift und sich rückwärtig in einen ins Schlossgehäuse hineinreichenden Fallenschwanz 6" fortsetzt. Unterhalb der Falle 6 ist in Schlossboden 4 und Schlossdecke 5 eine Drückernuss 7 gelagert. Dieselbe steht unter Wirkung einer nicht näher bezeichneten Nussfeder, welche die Drückernuss 7 in einer in Fig. 3 veranschaulichten, anschlagbegrenzten Stellung hält. Aus dieser Stellung kann die Drückernuss 7 nur mittels eines nicht veranschaulichten Türdrückers in Uhrzeigerrichtung verschwenkt werden unter Zurückziehen der Falle 6.

Die Drückernuss 7 lagert ihrerseits einen Fallenrückzugs-Übertragungshebel 8. Wird also die Drückernuss 7 in Uhrzeigerrichtung gedreht, so wird der Fallenrückzugs-Übertragungshebel 8 in derselben Richtung mitgenommen, welch letzterer mit einem Arm 8' eine Mitnehmerschraube 9 des Fallenschwanzes 6'' beaufschlagt und somit die Falle 6 aus ihrer Vortrittssstellung zurückzieht.

Fluchtend unterhalb der Drückernuss 7 nimmt das Hauptschloss 2 in einer Durchstecköffnung einen Schließzylinder 10 auf. Letzterer durchgreift einen mit einem Radialschlitz versehenen, im Schlossgehäuse gelagerten Zahnkranz 11, welcher in bekannter Weise durch den Schließbart des nicht veranschaulichten Schließgliedes des Schließzylinders 10 betätigt wird. Der Zahnkranz 11 steht seinerseits in Antriebsverbindung mit zwei stirnverzahnten Antriebsrädern 12 eines Untersetzungsgetriebes 13. Mittels desselben wird sowohl ein sich oberhalb des Schließzylinders 10 und unterhalb der Falle 6 erstreckender Riegel 14 geschlossen, welcher seinerseits den Stulp 3 durchgreift. Ferner dient ein Letztrad 15 des Untersetzungsgetriebes 13 zur Verlagerung eines ersten Treibstangen-Anschlussschiebers 16, und zwar im Zusammenwirken mit einer Zahnleiste 17 des Treibstangen-Anschlussschiebers 16. Ein dem Letztrad 15 vorgeordnetes Steuerrad 18 des Untersetzungsgetriebes 13 ist um eine schlossgehäuseseitige Lagerache 19 drehbar angeordnet. Unmittelbar angrenzend an die Lagerachse 19 trägt das Steuerrad 18 auf der der Schlossdecke 5 zugekehrten Breitfläche einen Steuernocken 20. Dieser ist in Sektorform erstellt. Die Sektorflanken 20' verlaufen radial zur Lagerachse 19 in einem Winkel von circa 60°. Über-Rundungsabschnitte gehen die Sektorflanken 20'in den konzentrisch zur Lagerachse 19 verlaufenden Sektorbogen 20" über.

Der Steuernocken 20 dient zur Wechselbetätigung durch Beaufschlagen einer Schulter 21 eines Wechselhebels 22, welcher Steuernocken 20 bei Schließzylinderbetätigung von einer vollständig ausgefahrenen Riegelstellung bis zur Fallenrückzugsstellung eine mehr als 360°-Drehung vollführt. Bei vollständig vorgeschlossenem Riegel 14 ist dabei die Schulter 21 aus dem Wirkungsbereich des Steuernockens 20 weggeschwenkt.

Die Schulter 21 ist dabei von einer Flanke eines in die Bewegungsbahn des Steuernockens 20 ragenden Vorsprunges 23 des Wechselhebels 22 gebildet. Dessen dazu rückwärts liegende andere Flanke 24 wird vom Steuernocken 20 bei der Wegsteuerung beaufschlagt. Wie die Figuren erkennen lassen, treffen sich die beiden Flanken 21 und 24 in einem Scheitel 25 und bilden dadurch einen V-förmigen Vorsprung 23.

Der Wechselhebel 22 ist im Übrigen benachbart der rückwärtigen Schlossgehäusewand 26 gelagert, und zwar um einen dortigen Lagerzapfen 27. Das der Lagerstelle gegenüberliegende freie Ende 28 untergreift eine entlang des Stulps 3 verlagerbare Treibstange bzw. einen zweiten Treibstangen-Anschlussschieber 29, welcher sich gemäß der Zeichnung oberhalb des ersten Treibstangen-Anschlussschiebers 16 befindet. Dieser zweite Treibstangen-Anschlussschieber 29 dient zur Steuerung der nicht veranschaulichten Zusatzschlösser.

Zusätzlich zu seiner Lagerstelle 27 ist der Wechselhebel 22 bogenschlitzgeführt. Der konzentrisch zur Lagerachse 27 verlaufende Bogenschlitz 30 wird dabei von der Achse 31 eines Untersetzungsrades, beim Ausführungsbeispiel ist es das Letztrad 15, durchgriffen.

Das freie Ende 28 des Wechselhebels 22 formt einen vorstehenden Arm. In Gegenüberlage zu diesem Arm 28 bildet der Wechselhebel 22 endseitig einen zweiten Arm 32, welcher mit einem Mitnehmerarm 8'' des Fallenrückzugs-Übertragungshebels 8 zusammenwirkt. In der Ausgangsstellung gemäß Fig. 3 erstreckt sich der zweite Arm 32 nahe unterhalb des Mitnehmerarmes 8".

Der Wegsteuer-Flanke 24 ist eine nischenartig gestaltete Steuerkurve 33 vorgelagert, welche vom Steuernocken 20 zum Verschwenken des Wechselhebels 22 in seine Wechselfunktions-Bereitschaftsstellung durchlaufen wird. Bei weggesteuerter Schulter 21 nimmt die Steuerkurve 33 eine der Lagerachse 19 benachbarte Annäherungsstellung ein.

Es stellt sich folgende Wirkungsweise ein:

Nimmt der Treibstangenverschluss 1 die aus Fig. 3 ersichtliche Position ein, so befindet sich der Steuernokken 20 des Steuerrades 18 unterhalb des Vorsprunges 23 des Wechselhebels 22. Soll nun durch Schlüsselbetätigung ein Zurückziehen der Falle 6 erfolgen, so ist eine Schließdrehung in Uhrzeigerrichtung vorzunehmen. Das Steuerrad 18 läuft dabei entgegen Uhrzeigerrichtung um, wobei der Steuernocken 20 die Schulter 21 bzw. Flanke des Vorsprunges 23 beaufschlagt und eine Drehverlagerung des Wechselhebels 22 in Uhrzeigerrichtung erzwingt. Einhergehend beaufschlagt der zweite Arm 32 des Wechselhebels 22 den Mitnehmerarm 8" des Fallenrückzugs-Übertragungshebels und dreht diesen in Uhrzeigerrichtung, wobei dessen Arm 8' die Falle 6 schlosseinwärts zieht, vgl. Fig. 4. Einhergehend mit dieser Verlagerung beaufschlagt das freie Ende 28 bzw. der erste Arm des Wechselhebels 22 den zweiten Treibstangen-Anschlussschieber 29 und verlagert diesen in Aufwärtsrichtung, welche Bewegung dazu benutzt wird, das Zusatzschloss zu betätigen, um beispielsweise ein dortiges Riegelglied synchron mit der Fallenrückzugsverlagerung schlosseinwärts zu ziehen.

Das Vorschließen des Riegels 14 verlangt eine entgegengesetzt gerichtete Schließdrehung, wobei der Zahnkranz 11 entgegen Uhrzeigerrichtung gedreht wird. Das Steuerrad 18 durchläuft dann eine Drehverlagerung in Uhrzeigerrichtung, wobei der Steuernocken 20 zunächst in die nischenförmig gestaltete Steuerkurve 33 einläuft, vgl. Fig. 5. Ein störungsfreier Einlauf ist hierbei aufgrund der besonderen Gestaltung des Steuernockens 20 und der Steuerkurve 33 gewährleistet. Fig. 6 zeigt eine der Fig. 5 folgende Zwischenstellung, in welcher der Steuernocken 20 vollends in die nischenartige Steuerkurve 33 eingetreten ist, wobei sich der Sektorbogen 20" des Steuernockens 20 ganzflächig an dem betreffenden Steuerkurven-Abschnitt abstützt. Eine darauf folgende Zwischenstellung ist aus Fig. 7 ersichtlich. Der Riegel 14 ist dann nahezu vorgeschlossen. Der Steuernocken 20 des Steuerrades 18 trifft auf die Flanke 24 des Wechselhebels 22 auf. Letzterer verschwenkt entgegen Uhrzeigerrichtung, was aufgrund der Bogenschlitzführung des Wechselhebels 22 möglich ist. Auf jeden Fall kann der Steuernocken 20 ungehindert seine Drehverlagerung fortsetzen, so dass danach die Position gemäß Fig. 8 erreicht wird. Der Riegel 14 ist vollständig vorgeschlossen, und der nicht veranschaulichte Schlüssel kann aus dem Schließzylinder 10 herausgezogen werden. In dieser Position stützt sich die Steuerkurve 33 an der Lagerachse 19 ab derart, dass der Vorsprung 23 des Wechselhebels 22 außerhalb des Drehkreises des Steuernockens 20 liegt. Aufgrund dessen ist ein Rückschließen des Riegels 14 möglich, ohne dass der dabei entgegen Uhrzeigerrichtung umlaufende Steuernocken 20 durch den Vorsprung 23 gehindert wird. Der Steuernocken 20 kann vielmehr in die nischenartige Steuerkurve 33 bei der Rückschließbetätigung eintauchen und seine Bewegungsbahn durchlaufen bei entsprechendem Anheben des Wechselhebels, so dass nach vollständiger Rückschließbetätigung und dabei zurückgezogenem Riegel 14 erneut die Stellung gemäß Fig. 3 vorliegt. In dieser Position nach Fig. 3 wird der Wechselhebel 22 durch einen Nocken 34 eines Riegelantriebshebels 35 gehalten, welcher Nocken 34 mit einem Anschlagzapfen 36 des Wechselhebels 22 zusammenwirkt. Beim Vorschließen des Riegels 14 verschwenkt einhergehend der Riegelantriebshebel 35, wodurch der Wechselhebel zur Drehverlagerung entgegen Uhrzeigerrichtung freigegeben wird.

Aufgrund der besonderen Ausgestaltung des Wechseltriebes lassen sich Dornmaße ab 35 mm realisieren.

## Patentansprüche

1. Treibstangenverschluss (1) mit einem vom Schließzylinder (10) oder Schlüssel antreibbaren Untersetzungsgetriebe (13), wobei ein drehuntersetztes Steuerrad (18) gegebenenfalls über weitere Getrieberäder eine Treibstange (16) synchron zu einem Riegel (14) verlagert, welches Steuerrad (18) einen Steuernocken (20) trägt zur Wechselbetätigung durch Beaufschlagen einer Schulter (21) eines Wechselhebels (22), welcher Steuernocken (20) bei einer Schließzylinder- oder Schlüsseldrehung von einer vollständig ausgefahrenen Riegelstellung bis zur Fallenrückzugstellung eine Drehung von mehr als 360° vollführt, wobei die Schulter (21) beim Riegelvorschluss mit Hilfe des Steuemockens (20) aus dem Wirkungsbereich des Steuernockens (20) weggeschwenkt wird, **dadurch gekennzeichnet, dass** die Wechselbetätigung und die Wegsteuerung durch einen unmittelbaren Angriff des Steuernockens (20) am Wechselhebel (22) erfolgt.

2. Treibstangenverschluss (1) nach Anspruch 1 **dadurch gekennzeichnet, dass** die Schulter (21) von einer Flanke (21) eines in die Bewegungsbahn des Steuernockens (20) ragenden Vorsprunges (23) gebildet ist, dessen dazu rückwärtig liegende andere Flanke (24) vom Steuernocken (20) bei der Wegsteuerung beaufschlagt wird.

3. Treibstangenverschluss (1) nach Anspruch 2, **gekennzeichnet durch** eine nischenartig gestaltete, der Wegsteuer-Flanke (24) vorgelagerte Steuerkurve (33), welche vom Steuernocken (20) zum Verschwenken des Wechselhebels (22) in seine Wechselfunktions-Bereitschaftsstellung durchlaufen wird.

4. Treibstangenverschluss (1) nach Anspruch 3, **dadurch gekennzeichnet, dass** die Steuerkurve (33) bei weggesteuerter Schulter (21) eine an der Lagerachse (19) des Steuerrades (18) benachbarte Annäherungsstellung einnimmt.

5. Treibstangenverschluss (1) nach einem der vorhergehenden Ansprüche, **dadurch gekennzeichnet, dass** der Wechselhebel (22) benachbart der rückwärtigen Schlossgehäusewand (26) gelagert ist und mit seinem freien Ende (28) eine entlang des Stulps (3) verlagerbare Treibstange (29) antreibt, welche ein Zusatzschloss betätigt.

6. Treibstangenverschluss (1) nach einem der vorhergehenden Ansprüche, **dadurch gekennzeichnet, dass** ein zweiter, freier Arm (32) des Wechselhebels (22) einen Fallenrückzugs-Übertragungshebel (8) beaufschlagt.

7. Treibstangenverschluss (1) nach einem der vorhergehenden Ansprüche, **dadurch gekennzeichnet, dass** der Wechselhebel (22) bogenschlitzgeführt ist, wobei der Bogenschlitz (30) von der Achse (31) eines Untersetzungsrades durchgriffen ist.

8. Treibstangenverschluss (1) nach einem der vorhergehenden Ansprüche, **dadurch gekennzeichnet, dass** der Steuernocken (20) sich unmittelbar angrenzend an die Lagerachse (19) des Steuerrades (18) erstreckt.

9. Treibstangenverschluss (1) nach einem der vorhergehenden Ansprüche 2 bis 8, **dadurch gekennzeichnet, dass** sich die beiden Flanken (21, 24) des Vorsprunges (23) in einem Scheitel (25) treffen.

## Claims

1. Espagnolette (1) with a reduction gear mechanism (13) which can be driven by the lock cylinder (10) or key, a control wheel (18) with reduced rotation displacing a driving rod (16) synchronously in relation to a bolt (14), possibly via further gearwheels, which control wheel (18) carries a cam (20) for changeover actuation by acting on a shoulder (21) of a changeover lever (22), which cam (20) executes a rotation of more than 360° in the case of a lock-cylinder or key rotation from a fully extended bolt position to the latch-drawback position, the shoulder (21) being pivoted away from the region of action of the cam (20) when the bolt extends, with the aid of the cam (20), **characterized in that** the changeover actuation and the driving-away action take place by virtue of the cam (20) acting directly on the changeover lever (22).

2. Espagnolette (1) according to Claim 1, **characterized in that** the shoulder (21) is formed by one flank (21) of a protrusion (23) which projects into the movement path of the cam (20) and of which the other flank (24), which is located to the rear, is subjected to the action of the cam (20) during the driving-away action.

3. Espagnolette (1) according to Claim 2, **characterized by** a niche-like control curve (33) which is provided upstream of the drive-away flank (24) and over which the cam (20) runs for the purpose of pivoting the changeover lever (22) into its changeover-function standby position.

4. Espagnolette (1) according to Claim 3, **characterized in that**, with the shoulder (21) driven away, the control curve (33) assumes an approach position adjacent to the bearing spindle (19) of the control wheel (18).

5. Espagnolette (1) according to one of the preceding claims, **characterized in that** the changeover lever (22) is mounted adjacent to the rear lock-housing wall (26) and uses its free end (28) to drive a driving rod (29) which can be displaced along the lock case front (3) and actuates an additional lock.

6. Espagnolette (1) according to one of the preceding claims, **characterized in that** a second, free arm (32) of the changeover lever (22) acts on a latch-drawback transmission lever (8).

7. Espagnolette (1) according to one of the preceding claims, **characterized in that** the changeover lever (22) is guided by an arcuate slot, the arcuate slot (30) having the spindle (31) of a reduction wheel engaging through it.

8. Espagnolette (1) according to one of the preceding claims, **characterized in that** the cam (20) extends directly adjacent to the bearing spindle (19) of the control wheel (18).

9. Espagnolette (1) according to one of the preceding Claims 2 to 8, **characterized in that** the two flanks (21, 24) of the protrusion (23) meet at a vertex (25).

## Revendications

1. Crémone serrure (1) avec un démultiplicateur (13) actionnable par un barillet (10) ou une clé, dans laquelle une roue de commande (18), démultipliée en rotation, déplace, le cas échéant, par l'intermédiaire d'autres roues de transmission, une tringle de commande (16) de manière synchrone avec un pêne dormant (14), laquelle roue de commande (18) porte une came de commande (20) destinée à actionner la navette par sollicitation d'un épaulement (21) d'un levier de navette (22), laquelle came de commande (20), au moment d'une rotation du barillet ou de la clé, effectue une rotation de plus de 360°, à partir d'une position du pêne dormant intégralement sorti jusqu'à une position de retrait du pêne demi-tour, sachant que, au moment du mouvement d'avance du pêne dormant au moyen de la came de commande (20), l'épaulement (21) pivote hors de la zone d'action de la came de commande (20), **caractérisée en ce que** l'actionnement de la navette et la commande d'éloignement sont dus à une mise en contact directe de la came de commande (20) contre le levier de navette (22).

2. Crémone serrure (1) selon la revendication 1, **caractérisée en ce que** l'épaulement (21) est formé par un flanc (21) d'une saillie (23), qui s'avance dans la trajectoire de déplacement de la came de commande (20) et dont l'autre flanc (24) situé à l'arrière est sollicité par la came de commande (20) au cours de la commande d'éloignement.

3. Crémone serrure (1) selon la revendication 2, **caractérisée par** une courbe de commande (33) conçue en forme de niche, qui est disposée devant le flanc (24) de commande d'éloignement et dans laquelle se déplace la came de commande (20) pour faire pivoter le levier de navette (22) dans sa position prête à la fonction de navette.

4. Crémone serrure (1) selon la revendication 3, **caractérisée en ce que**, lorsque l'épaulement (21) est commandé pour s'écarter, la courbe de commande (33) prend une position d'approche voisine de l'axe de palier (19) de la roue de commande (18).

5. Crémone serrure (1) selon l'une quelconque des revendications précédentes, **caractérisée en ce que** le levier de navette (22) est logé au voisinage de la paroi arrière du palâtre (26) et avec son extrémité libre active (28), une tringle de commande (29) peut se déplacer le long de la têtière (3) et actionne une serrure supplémentaire.

6. Crémone serrure (1) selon l'une quelconque des revendications précédentes, **caractérisée en ce qu'**un deuxième bras libre (32) du levier de navette (22) sollicite un levier de transmission (8) de retrait du pêne demi-tour.

7. Crémone serrure (1) selon l'une quelconque des revendications précédentes, **caractérisée en ce que** le levier de navette (22) est guidé dans une fente courbe, la fente courbe (30) étant traversée par l'axe (31) d'une roue de démultiplication.

8. Crémone serrure (1) selon l'une quelconque des revendications précédentes, **caractérisée en ce que** la came de commande (20) est directement adjacente à l'axe de palier (19) de la roue de commande (18).

9. Crémone serrure (1) selon l'une quelconque des revendications 2 à 8, **caractérisée en ce que** les deux flancs (21, 24) de la saillie (23) se rencontrent en un sommet (25).
